# EUROPÄISCHE PATENTSCHRIFT

(11) **EP 2 491 847 B1**
(45) Veröffentlichungstag und Bekanntmachung des Hinweises auf die Patenterteilung: **14.11.2018**
(21) Anmeldenummer: 12154605.5
(22) Anmeldetag: 09.02.2012
(51) Int. Cl.: A47L 15/46, A47L 15/42

(54) **Elektrisches Haushaltsgerät**
Electric household device
Appareil ménager électrique

(30) Priorität: 28.02.2011 DE 102011004829
(43) Veröffentlichungstag der Anmeldung: 29.08.2012
(73) Patentinhaber: BSH Hausgeräte GmbH, 81739 München (DE)
(72) Erfinder: Lutz, Stephan, 86637 Zusamaltheim (DE); Wagner, Sebastian, 89353 Glött (DE); Wecker, Markus, 89355 Gundremmingen (DE)

(56) Entgegenhaltungen:
- WO-A1-2005/061776
- DE-A1-102007 057 334
- US-A1- 2010 126 534

## Beschreibung

Die Erfindung betrifft ein elektrisches Haushaltsgerät, insbesondere eine Geschirrspülmaschine.

Elektrische Haushaltsgeräte können eine elektrische und/oder elektronische Baugruppe und einen Mehrfachsteckverbinder mit mehreren elektrischen Kontaktierungen zum elektrischen Kontaktieren der Baugruppe aufweisen. Der korrekte mechanische Sitz des Mehrfachsteckverbinders z.B. während der Montage kann beispielsweise optisch überprüft werden, nicht jedoch die korrekte elektrische Kontaktierung.

Z.B. gibt die WO 2005/061776 A1 eine elektrische Schnittstelle für wasserführende Haushaltsgeräte an, auf deren Steckplatine ein oder mehrere Magnetventile und/oder Sensoren auf einer Steckleiste angeordnet sind. Die jeweilige Steckleiste weist eine Anzahl von Steckplätzen auf, die zur elektrischen Kontaktierung der ein oder mehreren Magnetventile und/oder Sensoren dienen. Die Steckplätze weisen Mittel zur mechanischen Verrastung der Magnetventile und/oder der Sensoren bzw. für deren elektrische Anschlüsse auf.

Aufgabe der Erfindung ist es, ein verbessertes elektrisches Haushaltsgerät, insbesondere eine Geschirrspülmaschine, mit einer elektrischen und/oder elektronischen Baugruppe und mit einem Mehrfachsteckverbinder mit mehreren elektrischen Kontaktierungen zum elektrischen Kontaktieren der Baugruppe anzugeben.

Die Aufgabe der Erfindung wird gelöst durch ein elektrisches Haushaltsgerät nach Anspruch 1. Dieses weist eine elektrische und/oder elektronische Baugruppe und einen Mehrfachsteckverbinder mit mehreren elektrischen Kontaktierungen zum elektrischen Kontaktieren der Baugruppe, die einen ersten elektrischen Kontakt, an dem im bestimmungsgemäßen Gebrauch des elektrischen Haushaltserätes ein elektrisches Signal anliegt oder anlegbar ist, und einen zweiten elektrischen Kontakt auf. Der Mehrfachsteckverbinder ist derart ausgeführt, dass er mit einem seiner Kontaktierungen den ersten elektrischen Kontakt und den zweiten elektrischen Kontakt beim bestimmungsgemäßen Kontaktieren mit der Baugruppe kurzschließt, so dass das elektrische Signal des ersten elektrischen Kontaktes am zweiten elektrischen Kontakt, insbesondere für eine Auswertung, zur Verfügung steht. Das Haushaltsgerät ist z.B. eine Haushaltsgeschirrspülmaschine. Die Haushaltsgeschirrspülmaschine umfasst vorzugsweise eine Sorptionstrocknungsvorrichtung.

Das erfindungsgemäße elektrische Haushaltsgerät umfasst demnach die Baugruppe, die mittels des Mehrfachsteckverbinders elektrisch kontaktiert ist. Um eine Möglichkeit zu schaffen, dass das erfindungsgemäße Haushaltsgerät selbst die korrekte bzw. eine unkorrekte Kontaktierung des Mehrfachsteckverbinders erkennt, weist die Baugruppe erfindungsgemäß die beiden Kontakte auf, die bei korrekter Kontaktierung des Mehrfachsteckverbinders kurzgeschlossen sind. Dadurch kann das elektrische Signal vom ersten elektrischen Kontakt zum zweiten elektrischen Kontakt durch eine elektrische Kontaktierungsbrücke "durchgeschliffen" werden, so dass je nach Zustand des zweiten elektrischen Kontakts ein Rückschluss über die korrekte Kontaktierung des Mehrfachsteckverbinders möglich ist.

Gemäß einer zweckmäßigen Variante des erfindungsgemäßen Haushaltsgerätes weist dessen Baugruppe eine Auswertevorrichtung zum Auswerten des elektrischen Signals auf. Die Auswertevorrichtung ist insbesondere derart ausgebildet zu erkennen, ob das elektrische Signal am zweiten elektrischen Kontakt ansteht.

Nach einer vorteilhaften Ausführungsform des erfindungsgemäßen HaushaltsgGerätes ist das elektrische Signal vorzugsweise eine elektrische Spannung. Die elektrische Spannung ist insbesondere eine Gleichspannung, deren Spannungswert insbesondere kleiner als 24V ist. Das als Gleichspannung ausgeführte elektrische Signal kann insbesondere einen Spannungswert von 5 V aufweisen.

Um das als elektrische Spannung ausgeführte elektrische Signal zu erzeugen, kann gemäß einer zweckmäßigen Variante des erfindungsgemäßen Haushaltsgerätes die Baugruppe ein Netzteil umfassen, das die elektrische Spannung insbesondere aus einer Netzspannung erzeugt. Diese Spannung kann dann z.B. stets am ersten elektrischen Kontakt anliegen, solange das erfindungsgemäße Haushaltsgerät eingeschaltet ist. Nach einer weiteren zweckmäßigen Variante des erfindungsgemäßen Haushaltsgerätes weist dessen Baugruppe wenigstens einen weiteren elektrischen Kontakt auf, wobei der Mehrfachsteckverbinder derart ausgeführt sein kann, dass er den weiteren elektrischen Kontakt beim bestimmungsgemäßen Kontaktieren mit der Baugruppe mit wenigstens einem seiner weiteren Kontaktierungen elektrisch kontaktiert.

Vorzugsweise kann die Baugruppe über die wenigstens eine weitere Kontaktierung mit der elektrischen Netzspannung versorgbar sein.

Nach einer bevorzugten Ausführungsform des erfindungsgemäßen Haushaltsgerätes weist dessen Baugruppe eine Leiterplatine auf, an deren gegenüberliegenden Oberflächen der erste und der zweite elektrische Kontakt angeordnet sind. Somit braucht der Mehrfachsteckverbinder für das Kontaktieren lediglich auf die Leiterplatine aufgesteckt zu werden.

Vorzugsweise ist der Merhfachsteckverbinder als ein Mehrfachsteckverbinder gemäß dem RAST-Standard ausgeführt.

Nach einer weiteren Ausführungsform des erfindungsgemäßen Haushaltsgerätes weist dieses eine weitere Baugruppe auf, welche über eine Mehrfachleitung und den Mehrfachsteckverbinder mit der Baugruppe verbunden ist. Die weitere Baugruppe bildet z.B. eine Hauptsteuervorrichtung des erfindungsgemäßen elektrischen Haushaltsgerätes, welche im bestimmungsgemäßen Betrieb Funktionen des elektrischen Haushaltsgerätes steuert.

Das erfindungsgemäße Haushaltsgerät ist insbesondere eine Haushaltsgeschirrspülmaschine mit einem Wassersensor, der von der weiteren Baugruppe, die z.B. als ein Leistungsmodul ausgeführt ist, ausgewertet wird. Ein Teil der Auswerteelektronik für die Auswertung kann auf der Baugruppe ausgelagert sein. Diese Baugruppe ist z.B. als eine Lüfterelektronik ausgeführt, die z.B. vorgesehen ist, einen Ventilator der erfindungsgemäßen Haushaltsgeschirrspülmaschine anzusteuern.

Sind nun die beiden Baugruppen nicht korrekt miteinander verbunden, da beispielsweise der Mehrfachsteckverbinder nicht korrekt angeschlossen ist, kann es möglich sein, dass dies von der weiteren Baugruppe nicht zuverlässig erkannt wird. Aufgrund des erfindungsgemäßen Mehrfachsteckverbinders, der vorzugsweise derart ausgeführt sein kann, dass z.B. ein 5 Volt -Signal durch einen der Steckkontakte der Mehrfachsteckverbinders geschleift und von dem Leistungsmodul abgefragt werden kann, kann bei fehlendem bzw. nicht korrekt verbundenen Mehrfachsteckverbinder das Leistungsmodul das fehlende, insbesondere 5 Volt, Signal detektieren. Die ggf. beidseitig vorhandene PCB Kontaktierung auf der Lüfterelektronik kann vorzugsweise durch einen Bügel, an den selbst keine elektrische Leitung angebracht ist, und der in einen z.B. als Rast 2.5 Steckverbinder ausgeführten Mehrfachsteckverbinders eingebracht, insbesondere eingepresst wird, kurzgeschlossen werden und dient daher als Signal-Brücke.

Sonstige Weiterbildungen der Erfindung sind in den abhängigen Ansprüchen wiedergegeben. Die Erfindung und ihre Weiterbildung sowie deren Vorteile werden nachfolgend anhand von Zeichnungen erläutert. Es zeigen jeweils schematisch:
- Fig. 1.: eine Haushaltsgeschirrspülmaschine,
- Fig. 2: zwei elektrische/elektronische Baugruppen der Haushaltsgeschirrspülmaschine, die mittels einer elektrischen Leitung und Mehrfachsteckverbinder elektrisch miteinander verbunden sind,
- Fig. 3: eine Draufsicht einer der Mehrfachsteckverbinder, und
- Fig. 4: eine Seitenansicht einer der Mehrfachsteckverbinder in geschnittener Darstellung.

Elemente mit gleicher Funktion und Wirkungsweise sind in den Figuren 1 bis 4 jeweils mit denselben Bezugszeichen versehen.

Die Fig. 1 zeigt eine Haushaltsgeschirrspülmaschine 1 in einer perspektivischen Darstellung als Beispiel eines Haushaltsgerätes oder allgemein als Beispiel eines elektrischen Gerätes.

Die Haushaltsgeschirrspülmaschine 1 weist einen Spülbehälter 2 zur Aufnahme von Spülgut auf, das beispielsweise in übereinander angeordnete, als Geschirrkörbe 3 ausgebildete Geschirrbehälter eingeordnet werden kann. Der Spülbehälter 2 kann mittels einer bezüglich einer horizontalen Achse verschwenkbaren Tür 4 verschlossen werden, wie dies üblich ist. Bei geöffneter Tür 4 können die beiden Geschirrkörbe 3 aus dem Spülbehälter 2 gezogen werden, um ein Be- und Entladen der Geschirrkörbe 3 zumindest zu erleichtern.

In dem Spülbehälter 2 sind beispielsweise zumindest zwei Sprühvorrichtungen zum Beaufschlagen des Spülguts mit einer Flüssigkeit angeordnet, die üblicherweise als Spülflotte bezeichnet wird. Im Falle des vorliegenden Ausführungsbeispiels sind die Sprühvorrichtungen als obere und untere Sprüharme 5, 6 ausgebildet. Die Flüssigkeit kann z.B. von einer nicht näher dargestellten Umwälzpumpe über eine erste Flüssigkeitszuleitung zum oberen Sprüharm 5 und über eine zweite Flüssigkeitszuleitung zum unteren Sprüharm 6 gefördert werden. Die Umwälzpumpe wird z.B. mittels eines nicht näher dargestellten elektrischen Antriebs angetrieben.

Im Falle des vorliegenden Ausführungsbeispiels umfasst die Haushaltsgeschirrspülmaschine 1 eine nicht näher dargestellte Sorptionstrocknungsvorrichtung als vorteilhafte Heizungseinrichtung, die zumindest ein Trocknen des gespülten Spülguts unterstützt.

Im Falle des vorliegenden Ausführungsbeispiels umfasst die Haushaltsgeschirrspülmaschine 1 ein in der Fig. 2 gezeigtes Leistungsmodul 7 als Beispiel einer ersten elektrischen und/oder elektronischen Baugruppe und eine Lüfterelektronik 8 als Beispiel einer zweiten elektrischen und/oder elektronischen Baugruppe, die mittels einer elektrischen Mehrfachleitung 9 und Mehrfachsteckverbinder 10, 11 miteinender elektrisch verbunden sind. Das Leistungsmodul 7 ist z.B. als eine Steuer_/Regelungsvorrichtung ausgebildet, die im bestimmungsgemäßen Gebrauch die Haushaltsgeschirrspülmaschine 1 mittels eines oder mehrere Spülprogramme steuert und/oder regelt, und/oder gegebenenfalls die Funktionstüchtigkeit von Komponenten der Haushaltsgeschirrspülmaschine 1 überwacht. Die Lüfterelektronik 8 weist z.B. einen Ventilator der Sorptionstrocknungsvorrichtung auf, bzw. ist eingerichtet, den Ventilator zu anzusteuern.

Im Falle des vorliegenden Ausführungsbeispiels sind die Mehrfachsteckverbinder 10, 11 als sogenannter RAST 2,5 Steckverbinder ausgeführt, also als Steckverbinder nach dem RAST Standard, die beispielsweise für die elektrische Kontaktierung auf Leiterplatinen 12 des Leistungsmoduls 7 bzw. der Lüfterelektronik 8 aufgesteckt sind. Insbesondere handelt es sich bei dem die Leiterplatine 12 der Lüfterelektronik 8 kontaktierenden Mehrfachsteckverbinder 11 um einen dreipoligen Mehrfachsteckverbinder 11. Eine Draufsicht des die Leiterplatine 12 der Lüfterelektronik 8 kontaktierenden Mehrfachsteckverbinders 11 ist in der Fig. 3 gezeigt und die Fig. 4 zeigt eine Seitenansicht dieses Mehrfachsteckverbinders 10 in geschnittener Darstellung.

Der die Leiterplatine 12 der Lüfterelektronik 8 kontaktierende Mehrfachsteckverbinder 11 weist im Falle des vorliegenden Ausführungsbeispiels insbesondere drei elektrische Kontaktierungen, insbesondere eine erste elektrische Kontaktierung 13, eine zweite elektrische Kontaktierung 14 und eine dritte elektrische Kontaktierung 15 auf, die an einem Gehäuse 16 des Mehrfachsteckverbinders 11 angeordnet bzw. befestigt sind. Das Gehäuse 16 ist z.B. aus Kunststoff.

Die Mehrfachleitung 9 weist im Falle des vorliegenden Ausführungsbeispiels zwei elektrisch leidende Adern 17, 18 auf, die mit der ersten und der zweiten Kontaktierung 13, 14 des Mehrfachsteckverbinders 11 verbunden sind. Die elektrisch leitenden Adern 17, 18 sind z.B. vorgesehen, die Lüfterelektronik 8 mit einer elektrischen Wechselspannung von beispielsweise 230V vom Leistungsmodul 7 zu versorgen. Die elektrischen Kontaktierungen 13, 14 des Mehrfachsteckverbinders 11 sind im kontaktierenden Zustand mit entsprechenden Kontakten der Leiterplatine 12 der Lüfterelektronik 8 elektrisch verbunden.

Die dritte elektrische Kontaktierung 15 des Mehrfachsteckverbinders 11 ist dagegen mit keiner elektrisch leitenden Ader der Mehrfachleitung 9 verbunden, sondern verbindet elektrisch einen ersten elektrischen Kontakt 19 und einen zweiten elektrischen Kontakt 20 der Leiterplatine 12 der Lüfterelektronik 8, wie dies in der Fig. 4 zu sehen ist. Die beiden Kontakte 19, 20 sind auf gegenüberliegenden Oberflächen der Leiterplatine 12 angeordnet und sind mit elektrischen Leiterbahnen 21, 22, die auf den beiden gegenüberliegenden Oberflächen der Leiterplatine 12 angeordnet sind, verbunden. Die dritte elektrische Kontaktierung 15 des Mehrfachsteckverbinders 11 ist insbesondere als ein in das Gehäuse 16 eingepresster Bügel ausgeführt.

Im bestimmungsgemäßen Betrieb der Haushaltsgeschirrspülmaschine 1 liegt an einer der beiden Leiterbahnen 21 ein elektrisches Signal, insbesondere eine elektrische Spannung an, welches nur dann an der anderen Leiterbahn 22 anliegt und somit z.B. mittels einer geeigneten Schaltung 24 der Lüfterelektronik 8 detektiert werden kann, wenn der Mehrfachsteckverbinder 11 ordnungsgemäß die Leiterplatine 12 bzw. die Lüfterelektronik 8 kontaktiert, da nur in diesem Fall die beiden Leiterbahnen 21, 22 über die dritte Kontaktierung 15 des Mehrfachsteckverbinders 11 kurzgeschlossen sind. Die elektrische Spannung ist z.B. eine Niedervoltspannung und/oder eine Gleichspannung. Die elektrische Spannung beträgt z.B. in etwa 5V und wird z.B. von einem Netzteil 23 erzeugt.

Im Falle des vorliegenden Ausführungsbeispiels ist die Lüfterelektronik 8 mit dem Leistungsmodul 7 noch mit einer in der Figur 2 nur strichpunktiert eingezeichneten Datenleitung DL verbunden, über die die Lüfterelektronik 8 eine Information über das an der Leiterbahn 22 der Leiterplatine 12 anliegende elektrische Signal übermitteln kann, so dass dem Leistungsmodul 7 bzw. der Steuervorrichtung der Haushaltsgeschirrspülmaschine 1 eine Information über die ordnungsgemäße Kontaktierung des Mehrfachsteckverbinders 11 mit der Lüfterelektronik 8 zur Verfügung steht. Insbesondere ist also eine Steckerabfrage auf richtige elektrische Kontaktierung der elektrischen Steckerkontakte mit zugeordneten elektrischen Kontakten einer Leiterplatine hin durch eine zusätzliche Kontaktierungsbrücke im Stecker bereitgestellt.

### BEZUGSZEICHENLISTE

- 1: Haushaltsgeschirrspülmaschine
- 2: Spülbehälter
- 3: Geschirrkörbe
- 4: Tür
- 5: oberer Sprüharm
- 6: unterer Sprüharm
- 7: Leistungsmodul
- 8: Lüfterelektronik
- 9: Mehrfachleitung
- 10, 11: Mehrfachsteckverbinder
- 12: Leiterplatine
- 13-15: Kontaktierung
- 16: Gehäuse
- 17, 18: elektrisch leidende Ader
- 19, 20: Kontakt
- 21, 22: elektrische Leiterbahn
- 23: Netzteil
- 24: Schaltung

## Patentansprüche

1. Elektrisches Haushaltsgerät, insbesondere Geschirrspülmaschine, aufweisend mindestens eine elektrische und/oder elektronische Baugruppe (8) und einen Mehrfachsteckverbinder (11) mit mehreren elektrischen Kontaktierungen (13-15) zum elektrischen Kontaktieren der Baugruppe (8), wobei die Baugruppe (8) einen ersten elektrischen Kontakt (19), an dem im bestimmungsgemäßen Gebrauch des elektrischen Haushaltsgerätes (1) ein elektrisches Signal anliegt oder anlegbar ist, und einen zweiten elektrischen Kontakt (20) aufweist, und wobei der Mehrfachsteckverbinder (11) derart ausgeführt ist, dass er mit einem seiner Kontaktierungen (15) den ersten elektrischen Kontakt (19) und den zweiten elektrischen Kontakt (20) beim bestimmungsgemäßen Kontaktieren mit der Baugruppe (8) kurz schließt, so dass das elektrische Signal des ersten elektrischen Kontaktes (19) am zweiten elektrischen Kontakt (20), insbesondere für eine Auswertung, zur Verfügung steht.

2. Haushaltsgerät nach Anspruch 1, **dadurch gekennzeichnet, dass** die Baugruppe (8) eine Auswertevorrichtung (24) zum Auswerten des elektrischen Signals aufweist.

3. Haushaltsgerät nach Anspruch 1 oder 2, **dadurch gekennzeichnet, dass** das elektrische Signal eine elektrische Spannung, insbesondere eine Gleichspannung, bevorzugt kleiner als 24V, ist.

4. Haushaltsgerät nach Anspruch 3, **dadurch gekennzeichnet, dass** die Baugruppe (8) ein Netzteil (23) umfasst, das die elektrische Spannung erzeugt.

5. Haushaltsgerät nach einem der Ansprüche 1 bis 4, **dadurch gekennzeichnet, dass** die Baugruppe (8) wenigstens einen weiteren elektrischen Kontakt aufweist und der Mehrfachsteckverbinder (11) derart ausgeführt ist, dass er den weiteren elektrischen Kontakt beim bestimmungsgemäßen Kontaktieren mit der Baugruppe (8) mit wenigstens einem seiner weiteren Kontaktierungen (13, 14) elektrisch kontaktiert.

6. Haushaltsgerät nach Anspruch 5, **dadurch gekennzeichnet, dass** die Baugruppe (8) über die wenigstens eine weitere Kontaktierung (13, 14) mit einer elektrischen Netzspannung oder einem sonstigen elektrischen Signal versorgbar ist.

7. Haushaltsgerät nach einem der Ansprüche 1 bis 6, **dadurch gekennzeichnet, dass** die Baugruppe (8) eine Leiterplatine (12) umfasst, an deren gegenüberliegenden Oberflächen der erste und der zweite elektrische Kontakt (19, 20) angeordnet sind.

8. Haushaltsgerät nach Anspruch 7, **dadurch gekennzeichnet, dass** der Mehrfachsteckverbinder (11) derart ausgeführt ist, dass er für das Kontaktieren der Baugruppe (8) auf die Leiterplatine (12) aufsteckbar ist.

9. Haushaltsgerät nach einem der Ansprüche 1 bis 8, **dadurch gekennzeichnet, dass** der Merhfachsteckverbinder (11) ein Mehrfachsteckverbinder gemäß dem RAST-Standard ausgeführt ist.

10. Haushaltsgerät nach einem der Ansprüche 1 bis 9, **gekennzeichnet durch** eine weitere Baugruppe (7), welche über eine Mehrfachleitung (9) und den Mehrfachsteckverbinder (11) mit der Baugruppe (8) verbunden ist.

## Claims

1. Electric household device, in particular dishwasher, having at least one electric and/or electronic assembly (8) and a multiple connector (11) with multiple electrical bonds (13-15) for electrically contacting the assembly (8), wherein the assembly (8) has a first electric contact (19), at which an electric signal is or can be applied during normal use of the electric household device (1), and a second electric contact (20), and wherein the multiple connector (11) is embodied such that with its bonds (15) it short-circuits the first electric contact (19) and the second electric contact (20) during normal bonding with the assembly (8), such that the electric signal of the first electric contact (19) is available at the second electric contact (20), in particular for an evaluation.

2. Household device according to claim 1, **characterised in that** the assembly (8) has an evaluation apparatus (24) for evaluating the electric signal.

3. Household device according to claim 1 or 2, **characterised in that** the electric signal is an electric voltage, in particular a dc voltage, preferably less than 24V.

4. Household device according to claim 3, **characterised in that** the assembly (8) comprises a power supply unit (23) which generates the electric voltage.

5. Household device according to one of claims 1 to 4, **characterised in that** the assembly (8) has at least one further electric contact and the multiple connector (11) is embodied such that during normal bonding with the assembly (8) it electrically contacts the further electric contact with at least one of its further bondings (13, 14).

6. Household device according to claim 5, **characterised in that** the assembly (8) can be supplied with a mains voltage or another electric signal via the at least one further bonding (13, 14).

7. Household device according to one of claims 1 to 6, **characterised in that** the assembly (8) comprises a printed circuit board (12), on the opposing surfaces of which the first and the second electric contact (19, 20) are arranged.

8. Household device according to claim 7, **characterised in that** the multiple connector (11) is embodied such that it can be plugged into the printed circuit board (12) for contacting the assembly (8).

9. Household device according to one of claims 1 to 8, **characterised in that** the multiple connector (11) is embodied as a multiple connector according to the RAST standard.

10. Household device according to one of claims 1 to 9, **characterised by** a further assembly (7) which is connected to the assembly (8) via a multiple line (9) and the multiple connector (11).

## Revendications

1. Appareil électroménager, notamment lave-vaisselle, présentant au moins un ensemble (8) électrique et/ou électronique et un connecteur multibroche (11) doté de plusieurs connecteurs électriques (13 - 15) pour la connexion électrique de l'ensemble (8), l'ensemble (8) présentant un premier contact électrique (19) auquel un signal électrique est appliqué ou peut être appliqué en utilisation conforme à l'emploi prévu de l'appareil électroménager (1), et un deuxième contact électrique (20), et le connecteur multibroche (11) étant réalisé de manière à ce qu'à l'aide de l'un de ses connecteurs (15) il mette en court-circuit le premier contact électrique (19) et le deuxième contact électrique (20) avec l'ensemble (8) lors de la connexion conforme à l'emploi prévu de sorte que le signal électrique du premier contact électrique (19) soit disponible sur le deuxième contact électrique (20), notamment pour une évaluation.

2. Appareil électroménager selon la revendication 1, **caractérisé en ce que** l'ensemble (8) présente un dispositif d'évaluation (24) destiné à évaluer le signal électrique.

3. Appareil électroménager selon la revendication 1 ou 2, **caractérisé en ce que** le signal électrique est une tension électrique, notamment une tension continue, de préférence inférieure à 24 V.

4. Appareil électroménager selon la revendication 3, **caractérisé en ce que** l'ensemble (8) comprend un bloc d'alimentation (23) qui génère la tension électrique.

5. Appareil électroménager selon l'une quelconque des revendications 1 à 4, **caractérisé en ce que** l'ensemble (8) présente au moins un contact électrique supplémentaire et **en ce que** le connecteur multibroche (11) est réalisé de manière à ce qu'il connecte électriquement le contact électrique supplémentaire lors de la connexion conforme à l'emploi prévu avec l'ensemble (8) à l'aide d'au moins un de ses connecteurs supplémentaires (13, 14).

6. Appareil électroménager selon la revendication 5, **caractérisé en ce que** l'ensemble (8) peut être alimenté avec une tension réseau électrique ou un signal électrique quelconque par l'intermédiaire de l'au moins un connecteur supplémentaire (13, 14).

7. Appareil électroménager selon l'une quelconque des revendications 1 à 6, **caractérisé en ce que** l'ensemble (8) comprend une plaquette à circuit imprimé (12) sur les surfaces opposées de laquelle le premier et le deuxième contacts (19, 20) sont disposés.

8. Appareil électroménager selon la revendication 7, **caractérisé en ce que** le connecteur multibroche (11) est réalisé de manière à ce qu'il puisse être enfiché sur la plaquette à circuit imprimé (12) pour la connexion de l'ensemble (8).

9. Appareil électroménager selon l'une quelconque des revendications 1 à 8, **caractérisé en ce que** le connecteur multibroche (11) est réalisé comme connecteur multibroche selon la norme RAST.

10. Appareil électroménager selon l'une quelconque des revendications 1 à 9, **caractérisé par** un ensemble supplémentaire (7) qui est relié à l'ensemble (8) par l'intermédiaire d'une ligne multiple (9) et du connecteur multibroche (11).
